# EUROPÄISCHE PATENTSCHRIFT

(11) **EP 1 771 326 B1**
(45) Veröffentlichungstag und Bekanntmachung des Hinweises auf die Patenterteilung: **24.12.2008**
(21) Anmeldenummer: 05758889.9
(22) Anmeldetag: 07.07.2005
(51) Int. Cl.: B61F 5/38

(54) **FAHRWERKANLENKUNG ZUR VERBESSERTEN BEFAHRUNG VON TRASSIERUNGSBEDINGTEN KRÜMMUNGSÄNDERUNGEN**
ARTICULATED UNDERCARRIAGE COUPLING FOR IMPROVED TRAVELING ON ROUTE-RELATED CHANGES IN CURVE
ARTICULATION DE BOGIE SERVANT A AMELIORER LA CONDUITE SUR DES TRACES A COURBURE MODIFIEE

(30) Priorität: 16.07.2004 AT 12162004
(43) Veröffentlichungstag der Anmeldung: 11.04.2007
(73) Patentinhaber: Siemens Transportation Systems GmbH & Co KG, 1110 Wien (AT)
(72) Erfinder: MONGOLD, Martin, A-8010 Graz (AT); GREINER, Stefan, A-8010 Wien (AT); KASERER, Gerhard, A-8101 Gratkorn (AT); BRAUN, Robert, A-8010 Graz (AT); LECHNER, Martin, Josef, A-8010 Graz (AT)
(74) Vertreter: Peham, Alois
(86) Internationale Anmeldenummer: PCT/AT2005/000254
(87) Internationale Veröffentlichungsnummer: WO 2006/007613

(56) Entgegenhaltungen:
- DE-C1- 4 307 267
- DE-C1- 4 309 324
- DE-U1- 29 812 001

## Beschreibung

Die Erfindung betrifft ein Schienenfahrzeug, bei welchem ein Wagenkasten über zumindest einen Lenker mit einem Fahrwerk in Fahrzeuglängsrichtung gekoppelt ist.

Ein Schienenfahrzeug der eingangs genannten Art ist beispielsweise aus der DE 298 12 001 U1 bekannt geworden.

Unter einem Fahrwerk werden in dem vorliegenden Zusammenhang angetriebene als auch nicht angetriebene Fahrwerke mit zwei oder vier Rädern verstanden, die paarweise durch eine Radsatzwelle verbunden oder auch als Losräder ausgeführt sein können.

Bei herkömmlichen Fahrwerken, wie sie unter anderem aus der oben zitierten Druckschrift bekannt geworden sind, können beim Befahren von trassierungsbedingten Krümmungsänderungen (Änderung der Krümmung der Trasse in der Schienenebene) hohe Kraftspitzen und Beschleunigungen im Fahrzeug auftreten, die sich negativ auf das Fahrzeug und das Gleis auswirken können.

Aus der DE 43 07 267 C1 ist eine Anordnung von Dämpfungselementen bekannt geworden, welche eine Schlingerdämpfung auch bei dreiachsigen Lokomotivdrehgestellen mit einem unsymmetrisch zu den Endquerträgern angeordneten Drehzapfen ermöglichen und damit das Fahrverhalten zum Beispiel einer sechsachsigen elektrischen Lokomotive verbessern soll. Dies wird gemäß der bekannten Lösung dadurch erreicht, dass die Dämpfungseinrichtungen quer zur Fahrzeuglängsrichtung und von der Drehgestell-Mittellängsachse aus gesehen auf derselben Fahrzeugseite angeordnet und die Dämpfungselemente entsprechend ihres Abstandes und ihrer Lage zum Drehzapfen kräftemäßig angepasst sind. Nachteilig an dieser Lösung ist es jedoch, dass infolge der speziellen Anordnung der Dämpfungselemente durch abrupt auftretende Ausdreh- und Querbewegungen verursachte Kräfte nur ungleichmäßig abgebaut werden können, wodurch sich kein optimales Fahrverhalten ergibt.

Es ist daher eine Aufgabe der Erfindung, die oben genannten Nachteile zu überwinden.

Diese Aufgabe wird mit einem Schienenfahrzeug der eingangs genannten Art erfindungsgemäß dadurch gelöst, dass das Fahrwerk in Bereichen der Kopfenden seines Fahrwerkrahmens je über Dämpfungseinrichtungen, deren Hauptwirkrichtungskomponenten je in einer zu der Schienenebene parallelen Ebene liegen und quer zur Fahrtrichtung oder schräg im Raum zwischen dem Fahrwerksrahmen und dem Wagenkasten verlaufen, mit dem Wagenkasten verbunden ist, wobei die Dämpfungseinrichtungen in Bezug auf eine normal zur Längsmittelgeraden des Fahrwerks verlaufende Ebene symmetrisch zueinander angeordnet sind.

Als Kopfenden des Fahrwerkrahmens werden hierbei die in bzw. entgegen der Fahrtrichtung des Schienenfahrzeuges gelegenen Endbereiche des Fahrwerkrahmens bezeichnet.

Durch die erfindungsgemäße Anordnung der vorzugsweise quer zur Fahrtrichtung wirkenden Dämpfungseinrichtungen an den Kopfenden des Fahrwerks können aufgrund der wirksamen Hebelarme, durch trassierungsbedingte Krümmungsänderungen in der Schienenebene verursachte Kräfte bei abrupt auftretenden Ausdreh- und Querbewegungen abgebaut und vergleichmäßigt werden.

Eine vorteilhafte Variante der Erfindung sieht vor, dass an jedem Achsträger des Fahrwerkrahmens zumindest eine Dämpfungseinrichtung angeordnet ist.

Gemäß einer weiteren günstigen Ausführungsform der Erfindung weist der Fahrwerksrahmen an jedem seiner Kopfenden einen Kopfträger auf, wobei jeder Kopfträger über zumindest eine Dämpfungseinrichtung mit dem Wagenkasten verbunden ist.

Um die Ausdrehsteifigkeit zwischen Wagenkasten und Fahrwerk/Drehgestell in geeigneter Form an die jeweiligen Anforderungen anzupassen, können zusätzlich in Längsrichtung wirkende Federelemente, welche einen definierten Spalt und vorzugsweise eine progressive Steifigkeits-Charakteristik aufweisen, angeordnet werden.

Der Wagenkasten kann vorteilhafterweise über zwei bezüglich der Längsmittelgeraden des Fahrwerks im wesentlichen symmetrisch zueinander angeordnete Lenker mit dem Fahrwerk verbunden sein.

Weiters kann die Dämpfungseinrichtung als hydraulischer, pneumatischer oder hydropneumatischer Dämpfer ausgebildet sein.

Die Erfindung samt weiterer Vorteile wird im Folgenden anhand einiger nicht einschränkender Ausführungsbeispiele näher erläutert, welche in der Zeichnung dargestellt sind. In dieser zeigen schematisch:
Fig. 1 eine Draufsicht auf eine erste Variante eines Fahrwerks eines erfindungsgemäßen Schienenfahrzeuges;
Fig. 2 eine Draufsicht auf eine zweite Variante eines Fahrwerks eines erfindungsgemäßen Schienenfahrzeuges und
Fig. 3 eine Draufsicht auf eine dritte Variante eines Fahrwerks eines erfindungsgemäßen Schienenfahrzeuges

Gemäß Fig. 1, 2 und 3 weist ein erfindungsgemäßes Schienenfahrzeug SCH ein Fahrwerk FAR mit einem Fahrwerksrahmen und einen Wagenkasten WKA auf. Das Fahrwerk FAR bzw. der Fahrwerksrahmen ist über mindestens einen Lenker - in der hier dargestellten Ausführungsform über zwei Lenker LE1, LE2 - mit dem Wagenkasten WKA in Fahrzeuglängsrichtung L gekoppelt. D. h. die Projektion der Längserstreckung der Lenker LE1, LE2 in die Schienenebene verläuft im wesentlichen parallel zur Fahrzeuglängsrichtung L. Somit werden die in bzw. gegen die Fahrtrichtung F auftretenden Antriebs- und Bremskräfte über die Lenker von dem Fahrwerk FAR auf den Wagenkasten WKA übertragen.

Das in Fig. 1, 2 und 3 dargestellte Fahrwerk FAR weist einen Fahrwerksrahmen mit Längs- bzw. Achsträgern AT1, AT2, AT3, AT4 und eine zwischen diesen angeordnete Traverse TRA auf. Die Traverse TRA kann beispielsweise als Rahmen ausgebildet sein und im Fall eines angetriebenen Fahrwerks FAR einen Antrieb tragen. In den dargestellten Ausführungsformen der Erfindung sind die Lenker LE1, LE2 an ihrem fahrwerkseitigen Ende mit der Traverse TRA verbunden, wobei die Lenker LE1, LE2 bezüglich der Längsmittelgeraden λ des Fahrwerks FAR im wesentlichen symmetrisch zueinander angeordnet sind.

Das Fahrwerk FAR ist in Bereichen der Kopfenden KO1, K02 seines Fahrwerkrahmens je über Dämpfungseinrichtungen DE1, DE2, DE3, DE4, DE5, DE6, DE7, DE8, DE9, D10 deren Hauptwirkrichtungskomponenten vorzugsweise in einer zur Schienenebene parallelen Ebene liegen und quer zur Fahrtrichtung F verlaufen bzw. schräg im Raum angeordnet sind, direkt mit dem Wagenkasten WKA verbunden. Unter Hauptwirkrichtungskomponente eines Dämpfers wird hierbei die größte, aus einer vektoriellen Zerlegung der Wirkrichtung des eingebauten Dämpfers gemäß einem durch das Fahrwerk FAR gelegten orthogonalen Koordinatensystem, dessen Ursprung mit dem Mittelpunkt des jeweils betrachteten Dämpfers zusammenfällt, resultierende Komponente verstanden. Jede Dämpfungseinrichtung DE1, DE2, DE3, DE4, DE5, DE6, DE7, DE8, DE9, D10 ist somit so angeordnet, dass sie in erster Linie in einer parallel zur Schienenebene liegenden Ebene quer zur Fahrtrichtung F wirkt. Günstigerweise liegen die Hauptwirkrichtungskomponenten aller Dämpfungseinrichtungen im wesentlichen in einer gemeinsamen Ebene.

Die Hauptwirkrichtungen der Dämpfungseinrichtungen DE1, DE2, DE3, DE4, DE5, DE6, DE7, DE8, DE9, D10 können somit sowohl in einer zur Schienenebene parallelen Ebene als auch schräg im Raum zwischen dem Fahrwerksrahmen und dem Wagenkasten WKA verlaufen.

In einer bevorzugten Ausführungsform der Erfindung verlaufen die Hauptwirkrichtungskomponenten der Dämpfungseinrichtungen DE1, DE2, DE3, DE4, DE5, DE6, DE7, DE8, DE9, D10 in einer zur Schienenebene parallelen Ebene im wesentlichen normal zu der Fahrtrichtung F des Schienenfahrzeuges SCH.

Bevorzugterweise sind die Dämpfungseinrichtungen DE1, DE2, DE3, DE4, DE5, DE6, DE7, DE8, DE9, D10 als an sich bekannte hydraulische, pneumatische oder hydropneumatische Dämpfer ausgebildet, wobei die Dämpfungseigenschaften der Dämpfer DE1, DE2, DE3, DE4, DE5, DE6, DE7, DE8, DE9, D10 auf die durch die Anordnung und Bauart der Lenker LE1, LE2 bestimmten, auftretenden Momente ausgelegt werden können.

Weiters sind die Dämpfungseinrichtungen DE1, DE2, DE3, DE4, DE5, DE6, DE7, DE8, DE9, D10 in Bezug auf eine normal zur Längsmittelgeraden λ des Fahrwerks FAR verlaufende Ebene E' symmetrisch zueinander angeordnet, um einen möglichst gleichmäßigen Kraftabbau über das gesamte Fahrwerk FAR zu gewährleisten und so die auftretenden Belastungsspitzen zu minimieren.

In der in Fig. 1 dargestellten Variante der Erfindung sind die Achsträger AT1, AT2, AT3, AT4 über zwei im Folgenden als Kopfquerträger KT1, KT2 bezeichnete Querträger miteinander verbunden.

Die beiden Kopfquerträger KT1, KT2 sind hierbei über je eine Dämpfungseinrichtung DE1, DE2 direkt mit dem Wagenkasten WKA verbunden. Die beiden Dämpfungseinrichtungen DE1, DE2 sind so angeordnet, dass sie auf die oben beschriebene Art quer zur Fahrtrichtung F wirken.

Nach der Ausführungsform nach Fig. 2 weist das Fahrzeug einen im wesentlichen H-förmigen Fahrwerksrahmen auf, wobei der Fahrwerksrahmen an jedem seiner freien Enden über je zumindest eine Dämpfungseinrichtung DE3, DE4, DE5, DE6 mit dem Wagenkasten WKA verbunden ist. Somit ist jeder der Achsträger AT1, AT2, AT3, AT4 an seinen freien Enden mit dem Wagenkasten WKA über eine Dämpfungseinrichtung DE3, DE4, DE5, DE6 direkt verbunden.

In der hier dargestellten Ausführungsform der Erfindung sind die Dämpfungseinrichtungen DE3, DE4, DE5, DE6 mit ihren fahrwerkseitigen Enden an den parallel zur Fahrtrichtung F verlaufenden Außenseiten der Achsträger AT1, AT2, AT3, AT4 befestigt.

Im Unterschied zu der in Fig. 2 dargestellten Ausführungsform der Erfindung verlaufen bei der in Fig. 3 dargestellten Variante die Hauptwirkrichtungen der Dämpfungseinrichtungen DE7, DE8, DE9, DE10 schräg im Raum zwischen dem Fahrwerk FAR und dem Wagenkasten WKA.

Auch hier kann durch die zueinander symmetrische Anordnung der Dämpfungseinrichtungen DE7, DE8, DE9, DE10 wie bei Fig. 2 mit DE3, DE4, DE5, DE6 ein besonders günstiger Kraftabbau erzielt werden.

Natürlich ist auch eine Kombination der beiden in Fig.1, 2 und 3 dargestellten Ausführungsformen prinzipiell möglich.

Weiters können in den oben beschriebenen Ausführungsformen an dem Wagenkasten WKA mit der Traverse TRA des Fahrwerks FAR zusammenwirkende Federelemente ZF1, ZF2, ZF3, ZF4 vorgesehen sein, um das Ausdrehen des Fahrwerks FAR gegenüber dem Wagenkasten WKA zu beeinflussen.

## Patentansprüche

1. Schienenfahrzeug (SCH), bei welchem ein Wagenkasten (WKA) über zumindest einen Lenker (LE1, LE2) mit einem Fahrwerk (FAR) in Fahrzeuglängsrichtung (L) gekoppelt ist, **dadurch gekennzeichnet, dass** das Fahrwerk (FAR) in Bereichen der Kopfenden (KO1, KO2) seines Fahrwerkrahmens je über Dämpfungseinrichtungen (DE1, DE2, DE3, DE4, DE5, DE6, DE7, DE8, DE9, DE10), deren Hauptwirkrichtungskomponenten je in einer zu der Schienenebene parallelen Ebene liegen und quer zur Fahrtrichtung (F) oder schräg im Raum zwischen dem Fahrwerksrahmen und dem Wagenkasten (WKA) verlaufen, mit dem Wagenkasten (WKA) verbunden ist, wobei die Dämpfungseinrichtungen (DE1, DE2, DE3, DE4, DE5, DE6, DE7, DE8, DE9, DE10) in Bezug auf eine normal zur Längsmittelgeraden (λ) des Fahrwerks (FAR) verlaufende Ebene (E') symmetrisch zueinander angeordnet sind.

2. Schienenfahrzeug nach Anspruch 1, **dadurch gekennzeichnet, dass** an jedem Achsträger (AT1, AT2, AT3, AT4) des Fahrwerkrahmens zumindest eine Dämpfungseinrichtung (DE3, DE4, DE5, DE6, DE7, DE8, DE9, DE10) angeordnet ist.

3. Schienenfahrzeug nach Anspruch 1 oder 2 **dadurch gekennzeichnet, dass** der Fahrwerksrahmen an jedem seiner Kopfenden (KO1, KO2) einen Kopfträger (KT1, KT2) aufweist, wobei jeder Kopfträger (KT1, KT2) über zumindest eine Dämpfungseinrichtung (DE1, DE2) mit dem Wagenkasten (WKA) verbunden ist.

4. Schienenfahrzeug nach einem der Ansprüche 1 bis 3, **dadurch gekennzeichnet, dass** an dem Wagenkasten (WKA) mit einer Traverse (TRA) des Fahrwerks (FAR) zusammenwirkende Zusatzfederelemente (ZF1, ZF2, ZF3, ZF4) vorgesehen sind.

5. Schienenfahrzeug nach einem der Ansprüche 1 bis 4, **dadurch gekennzeichnet, dass** der Wagenkasten (WKA) über zumindest zwei bezüglich der Längsmittelgeraden (λ) des Fahrwerks (FAR) im wesentlichen symmetrisch zueinander angeordnete Lenker (LE1, LE2) mit dem Fahrwerk (FAR) verbunden ist.

6. Schienenfahrzeug nach einem der Ansprüche 1 bis 5, **dadurch gekennzeichnet, dass** die Dämpfungseinrichtungen (DE1, DE2, DE3, DE4, DE5, DE6, DE7, DE8, DE9, DE10) als hydraulische, pneumatische oder hydropneumatische Dämpfer ausgebildet sind.

7. Schienenfahrzeug nach Anspruch 1, **dadurch gekennzeichnet, dass** an mindestens zwei Achsträgern (AT1, AT2, AT3, AT4) des Fahrwerkrahmens zumindest eine Dämpfungseinrichtung (DE3, DE4, DE5, DE6, DE7, DE8, DE9, DE10) angeordnet ist.

8. Schienenfahrzeug nach einem der Ansprüche 1 bis 4, **dadurch gekennzeichnet, dass** der Wagenkasten (WKA) über zumindest einen in der Längsmittelgeraden (λ) des Fahrwers (FAR) liegenden Ebene angeordneten Lenker mit dem Fahrwerk (FAR) verbunden ist.

## Claims

1. Rail vehicle (SCH) in which a vehicle body (WKA) is coupled via at least one steering rod (LE1, LE2) to an undercarriage (FAR) in the vehicle's longitudinal direction (L), **characterised in that** the undercarriage (FAR) is connected to the vehicle body (WKA) in regions of the head ends (KO1, KO2) of its undercarriage frame in each case via damping devices (DE1, DE2, DE3, DE4, DE5, DE6, DE7, DE8, DE9, DE10) whose principal effective direction components each lie in a plane that is parallel to the rail plane and run transversely with respect to the direction of travel (F) or diagonally in the space between the undercarriage frame and the vehicle body (WKA), with the damping devices (DE1, DE2, DE3, DE4, DE5, DE6, DE7, DE8, DE9, DE10) being arranged symmetrically to one another in relation to a plane (E') running normal to the longitudinal central axis (λ) of the undercarriage (FAR).

2. Rail vehicle according to claim 1, **characterised in that** at least one damping device (DE3, DE4, DE5, DE6, DE7, DE8, DE9, DE10) is arranged on each axle carrier (AT1, AT2, AT3, AT4) of the undercarriage frame.

3. Rail vehicle according to claim 1 or 2, **characterised in that** the undercarriage frame has a head carrier (KT1, KT2) at each of its head ends (KO1, KO2), with each head carrier (KT1, KT2) being connected to the vehicle body (WKA) via at least one damping device (DE1, DE2).

4. Rail vehicle according to one of claims 1 to 3, **characterised in that** additional spring elements (ZF1, ZF2, ZF3, ZF4) interacting with a cross member (TRA) of the undercarriage (FAR) are provided on the vehicle body (WKA).

5. Rail vehicle according to one of claims 1 to 4, **characterised in that** the vehicle body (WKA) is connected to the undercarriage (FAR) via at least two steering rods (LE1, LE2) arranged essentially symmetrically to each other in relation to the longitudinal central axis (λ) of the undercarriage (FAR).

6. Rail vehicle according to one of claims 1 to 5, **characterised in that** the damping devices (DE1, DE2, DE3, DE4, DE5, DE6, DE7, DE8, DE9, DE10) are embodied as hydraulic, pneumatic or hydropneumatic dampers.

7. Rail vehicle according to claim 1, **characterised in that** at least one damping device (DE3, DE4, DE5, DE6, DE7, DE8, DE9, DE10) is arranged on at least two axle carriers (AT1, AT2, AT3, AT4) of the undercarriage frame.

8. Rail vehicle according to one of claims 1 to 4, **characterised in that** the vehicle body (WKA) is connected to the undercarriage (FAR) via at least one steering rod arranged in the plane lying in the longitudinal central axis (λ) of the undercarriage (FAR).

## Revendications

1. Véhicule sur rail(s) (SCH) dans lequel une caisse (WKA) est couplée à un mécanisme de roulement (FAR) dans le sens longitudinal du véhicule (L) par l'intermédiaire d'au moins une barre de liaison (LE1, LE2), **caractérisé en ce que** le mécanisme de roulement (FAR), dans des zones de tête (KO1, KO2) de son châssis, est relié à la caisse (WKA) à chaque fois par l'intermédiaire de dispositifs d'amortissement (DE1, DE2, DE3, DE4, DE5, DE6, DE7, DE8, DE9, DE10) dont les composantes d'action principale sont situées chacune dans un plan parallèle au plan du ou des rails et s'étendent transversalement par rapport au sens de marche (F) ou en oblique dans l'espace compris entre le châssis de mécanisme de roulement et la caisse (WKA), les dispositifs d'amortissement (DE1, DE2, DE3, DE4, DE5, DE6, DE7, DE8, DE9, DE10) étant disposés symétriquement les uns par rapport aux autres par rapport à un plan (E') normal à la médiane longitudinale (λ) du mécanisme de roulement (FAR).

2. Véhicule sur rail(s) selon la revendication 1, **caractérisé en ce qu'**est disposé, au niveau de chaque support d'essieu (AT1, AT2, AT3, AT4) du châssis de mécanisme de roulement, au moins un dispositif d'amortissement (DE3, DE4, DE5, DE6, DE7, DE8, DE9, DE10).

3. Véhicule sur rail(s) selon la revendication 1 ou 2, **caractérisé en ce que** le châssis de mécanisme de roulement présente un porte-tête (KT1, KT2) en chacune de ses zones de tête (KO1, KO2), chaque porte-tête (KT1, KT2) étant relié à la caisse (WKA) par l'intermédiaire d'au moins un dispositif d'amortissement (DE1, DE2).

4. Véhicule sur rail(s) selon l'une des revendications 1 à 3, **caractérisé en ce que** sont prévus, sur la caisse (WKA), des éléments élastiques supplémentaires (ZF1, ZF2, ZF3, ZF4) qui coopèrent avec une traverse (TRA) du mécanisme de roulement (FAR).

5. Véhicule sur rail(s) selon l'une des revendications 1 à 4, **caractérisé en ce que** la caisse (WKA) est reliée au mécanisme de roulement (FAR) par l'intermédiaire d'au moins deux barres de liaison (LE1, LE2) disposées sensiblement symétriquement entre elles par rapport à la médiane longitudinale (λ) du mécanisme de roulement (FAR).

6. Véhicule sur rail(s) selon l'une des revendications 1 à 5, **caractérisé en ce que** les dispositifs d'amortissement (DE1, DE2, DE3, DE4, DE5, DE6, DE7, DE8, DE9, DE10) se présentent sous la forme d'amortisseurs hydrauliques, pneumatiques ou hydropneumatiques.

7. Véhicule sur rail(s) selon la revendication 1, **caractérisé en ce qu'**est disposé, au niveau d'au moins deux supports d'essieu (AT1, AT2, AT3, AT4) du châssis de mécanisme de roulement, au moins un dispositif d'amortissement (DE3, DE4, DE5, DE6, DE7, DE8, DE9, DE10).

8. Véhicule sur rail(s) selon l'une des revendications 1 à 4, **caractérisé en ce que** la caisse (WKA) est reliée au mécanisme de roulement (FAR) par l'intermédiaire d'au moins une barre de liaison disposée dans un plan situé dans la médiane longitudinale (λ) du mécanisme de roulement (FAR).
